# EUROPÄISCHE PATENTANMELDUNG

(11) **EP 0 225 507 A2**
(43) Veröffentlichungstag der Anmeldung: **16.06.1987**
(21) Anmeldenummer: 86115764.2
(22) Anmeldetag: 13.11.1986
(51) Int. Cl.: A47H 13/14

(54) **Geraffte Gardine nach Art eines Wolkenstore**

(30) Priorität: 07.12.1985 DE 3543314
(71) Anmelder: Gardisette International AG, CH-6002 Luzern (CH)
(72) Erfinder: Stöcker, Hans, CH-9500 Wil (CH); Pape, Hermann, D-4533 Laggenbeck (DE)
(74) Vertreter: Rau, Manfred, Dr. Dipl.-Ing.

(57) **Zusammenfassung**

Eine geraffte Gardine nach Art eines Wolkenstore weist einen Gardinenstoff auf, bei dem in aufgehängtem Zustand zu Streifen (7) zusammengefaßte Schußfäden (5) in vertikaler Richtung (29) verlaufen, die im Abstand voneinander unter Freilassen von Zwischenräumen angeordnet und durch in aufgehängtem Zustand diese Zwischenräume bogenförmig überbrückende, biegeschlaffe Fransen (18, 19a bis 19u, 3) verbunden sind. Am oberen Ende jedes Streifens (7) ist eine den Gardinenstoff haltende Klammer (8) angebracht. Zwischen benachbarten Klammern verlaufen Fransen, die von unten nach oben abnehmende Länge aufweisen.

Um mit einer besonders einfachen Klammer in besonders einfacher Weise eine Verkürzung der die Zwischenräume zwischen den Klammern überbrückenden Fransen zu erreichen, sind die Streifen (7) des Gardinenstoffes nur in einem unteren Endabschnitt (17) der jeweiligen Klammer (8) gehalten. Außerdem sind die Fransen (18, 19a bis 19u) in dem oberhalb dieser unteren Endabschnitte (17) befindlichen Bereich einzeln und unabhängig voneinander und nicht mit dem Gardinenstoff verbunden und einzeln in der Klammer (8) gehalten.

## Beschreibung

Die Erfindung betrifft eine Gardine nach dem Oberbegriff des Anspruches 1. Eine derartige Gardine ist aus der DE-PS 22 55 328 (entsprechend US-PS 3 921 696) bekannt. Der zu ihrer Herstellung verwendete Gardinenstoff ist aus der DE-AS 22 34 024 (entsprechend GB-PS 1 430 688) bekannt. Die bei der bekannten Gardine verwendeten Klammern nehmen jeweils einen Streifen des Gardinenstoffes über ihre volle Länge auf. Sie haben zusätzliche umklappbare, mit Einschnitten versehene Distanzflügel, die jeweils einen die benachbarten Streifen verbindenden Faden aufnehmen, wobei die Einschnitte unterschiedlich tief sind, so daß beim Einklappen dieser Distanzflügel die Fäden unterschiedlich verkürzt werden. Dadurch wird ein optisch gleichmäßiger Übergang von den oberen, am stärksten verkürzten Überbrückungsfäden zu den nichtverkürzten Überbrükkungsfäden geschaffen. Die Überbrückungsfäden werden also zum unteren Ende der Klammern hin immer weniger verkürzt, so daß auch bereits ein Teil dieser Fäden durchhängen kann. Der optische Eindruck dieser gerafften Gardine, die durch die geschilderte Verkürzung der die Streifen überbrückenden Fäden das Aussehen eines sogenannten Wolkenstore bekommt, ist einwandfrei. Die Klammern sind aber sehr aufwendig in ihrem Aufbau. Des weiteren ist das Verkürzen der Fäden in der geschilderten Weise sehr arbeitsaufwendig und störanfällig.

Der Erfindung liegt daher die Aufgabe zugrunde, eine geraffte Gardine der gattungsgemäßen Art so auszugestalten, daß die Klammer einen einfachen Aufbau erhält und insbesondere die Anordnung der verkürzten Fäden zwischen benachbarten Klammern in einfacher Weise erreichbar ist.

Diese Aufgabe wird erfindungsgemäß durch die Merkmale im Kennzeichnungsteil des Anspruches 1 gelöst. Nach der erfindungsgemäßen Ausgestaltung wird am eigentlichen Gardinenstoff überhaupt nichts verändert, da die Streifen nur jeweils im unteren Endabschnitt einer Klammer gehalten werden. Die im oberen Endabschnitt der jeweiligen Klammern gehaltenen, den Maximalabstand benachbarter Klammern festlegenden Fransen sind die kürzesten verwendeten Fäden. Zwischen diesen im oberen Endabschnitt jeder Klammer gehaltenen Fransen und den im unteren Endabschnitt jeder Klammer gehaltenen, zum Gardinenstoff gehörenden Fransen sind in einem Zwischenabschnitt jeder Klammer Fransen klemmend gehalten, deren Länge in Stufen etwa von der Länge der oberen kurzen Fransen bis etwa zur Länge der unteren Fransen des Gardinenstoffes zunimmt, so daß eine saubere Übergangszone geschaffen wird. Diese einzelnen Fransen können in sehr einfacher Weise von Hand oder maschinell eingelegt werden.

Die Weiterbildung nach Anspruch 2 erlaubt ein besonders einfaches und übersichtliches Einlegen der Fransen in die Klammer.

Die Ausgestaltung nach Anspruch 3 erlaubt eine besonders einfache Montage und eine besonders sichere Halterung der Klammer, da der Gardinenstoff und die einzelnen Fransen zwischen die Stifte eingelegt und dann die andere Platte von oben aufgedrückt werden kann.

Die Weiterbildung nach Anspruch 4 erlaubt eine zusätzliche, besonders sichere Halterung zumindest eines Teils der Fransen.

Die Ausgestaltung nach Anspruch 5 stellt sicher, daß die nur im unteren Endabschnitt jeder Klammer gehaltenen Streifen des Gardinenstoffes und damit der Gardinenstoff selber besonders fest in der jeweiligen Klammer gehalten sind.

Weitere Einzelheiten ergeben sich aus der nachfolgenden Beschreibung eines Ausführungsbeispiels der Erfindung anhand der Zeichnung. Es zeigt
Fig. 1 einen im Rahmen der Erfindung verwendeten Gardinenstoff,
Fig. 2 einen Teilausschnitt aus einer gerafften Gardine nach der Erfindung mit einer teilweise aufgebrochen dargestellten Klammer in stark vergrößertem Maßstab,
Fig. 3 eine Seitenansicht einer Deckplatte der Klammer,
Fig. 4 einen Querschnitt durch eine Grundplatte der Klammer,
Fig. 5 einen Längsschnitt durch die Grundplatte der Klammer,
Fig. 6 einen Teil-Querschnitt durch die Klammer entsprechend der Schnittlinie VI-VI in Fig. 2 in stark vergrößertem Maßstab und
Fig. 7 einen Teilausschnitt aus einer gerafften Gardine nach der Erfindung in aufgehängtem Zustand.

Bei dem in Fig. 1 dargestellten gewirkten Gardinenstoff sind nebeneinander und parallel zueinander in der Abzugsrichtung aus der Wirkmaschine, also in Bahnlängsrichtung 1 verlaufende, aus ein oder mehreren Kettfäden 2 gebildete, über die volle Bahnbreite angeordnete Fransen 3 vorgesehen, in die zusätzliche Effektfäden 4 eingebunden sein können. Diese Fransen 3 sind durch senkrecht zur Bahnlängsrichtung 1, und damit senkrecht zu den Fransen 3 gestreckt über die volle Bahnbreite verlaufende Schußfäden 5 miteinander verbunden. Diese Schußfäden 5 sind jeweils an den Knotenpunkten 6 mit den Fransen 3 in letztere eingebunden. Die Schußfäden 5 sind also nicht durch Schußlegungen der die Fransen 3 bildenden Kettfäden mittels einer Legeschiene gebildet, sondern durch Einschießen gesonderter, gestreckter Schußfäden 5 über die volle Bahnbreite. Dieser Gardinenstoff ist als nach dem sogenannten Web-Wirk-Verfahren hergestellt.

Es sind jeweils mehrere, einen Streifen 7 mit der Breite a bildende Schußfäden 5 nebeneinander eingetragen, wobei zwei benachbarte Streifen 7 jeweils in einem im Verhältnis zur Breite a der Streifen 5 großen Abstand b voneinander angeordnet sind. In dem sich in Bahnlängsrichtung 1 erstreckenden Bereich b sind benachbarte Fransen 3 weder durch Schußlegungen noch durch Schußfäden untereinander verbunden. Selbstverständlich kann aber der dargestellte Gardinenstoff auch in der üblichen Wirktechnik in der Weise hergestellt werden, daß die Streifen 7 nicht durch Schußfäden, sondern durch Schußlegungen mittels Legeschienen hergestellt werden.

Zum Konfektionieren eines solchen Gardinenstoffes zu einem sogenannten Wolkenstore sind Klammern 8 vorgesehen, die jeweils aus zwei einander zugeordneten Klammerplatten, von denen eine eine Grundplatte 9 und die andere eine Deckplatte 10 bildet, bestehen. Die Grundplatte 9 und die Deckplatte 10 sind in ihrer Grundfläche identisch. Sie sind rechteckig. Das Verhältnis von Länge zu Breite beträgt etwa 1 : 2.

Auf der als Deckplatte 10 dienenden Klammerplatte sind in einem rechteckigen Raster eine Vielzahl von Stiften 11 ausgebildet, die einstückig mit der aus Kunststoff gespritzten Deckplatte 10 ausgebildet sind. Diesen Stiften 11 entsprechen Sacklöcher 12 in der als Grundplatte 9 dienenden Klammerplatte, wobei der Querschnitt der Stifte 11 und der Sacklöcher 12 identisch ist, so daß die Grundplatte 9 und die Deckplatte 10 durch Gegeneinanderdrücken kraftschlüssig fest miteinander verbunden werden können, indem die Vielzahl von Stiften 11 jeweils in ein entsprechendes Sackloch 12 eindringt.

Parallel zu den Längsseiten 13 von Grundplatte 9 und Deckplatte 10 sind Längsreihen von Stiften 11 ausgebildet. Parallel zu den kürzeren Querseiten 15 von Grundplatte 9 und Deckplatte 10 verlaufen Querreihen der Stifte 11, wobei aufgrund des erwähnten senkrechten Rastermaßes die Längsreihen 14 und Querreihen 16 senkrecht zueinander verlaufen.

Der Abstand c zweier benachbarter Längsreihen 14 von Stiften 11 entspricht dem Abstand c zweier benachbarter Schußfäden 5. Der Abstand d zweier benachbarter Querreihen 16 der Stifte 11 entspricht dem Abstand d zweier benachbarter Fransen des in Fig. 1 dargestellten Gardinenstoffes. Die Breite aʹ der Klammer 8 ist nur geringfügig größer als die Breite a der Streifen 7.

Wie aus Fig. 2 ersichtlich ist, wird jeweils ein Streifen 7 des Gardinenstoffes auf einen Endabschnitt einer mit Stiften 11 versehenen Deckplatte 10 aufgelegt, und zwar in der Weise, daß jeweils ein Schußfaden zwischen zwei benachbarte Längsreihen 14 von Stiften 11 kommt, während eine Franse 3 zwischen zwei benachbarte Querreihen 16 von Stiften 11 kommt. Der Endabschnitt 17 der Klammer 8, in den jeweils ein Streifen 7 eingelegt wird, erstreckt sich über 1/5 bis 1/10 der Gesamtlänge e der Klammer 8 längs ihrer Längsseite 13.

Zwischen alle übrigen Querreihen 16 der Stifte 11 sind Fransen 18, 19 eingelegt, die lediglich aus einzelnen, nicht miteinander verbundenen Fäden bzw. Schnüren bestehen, die ebenfalls gewirkt sind und in ihrem optischen Erscheinungsbild den Fransen 3 das Gardinenstoffes identisch sind. In einem, dem Endabschnitt 17 entgegengesetzten Endabschnitt 20, dessen Erstreckung in Längsrichtung der Klammer 8 ebenfalls etwa 1/10 bis 1/5 der Länge e der Klammer 8 ausmacht, liegen Fransen 18 von identischer Länge, bei denen es sich im vorliegenden Ausführungsbeispiel um vier Fransen 18 handelt. Diese Fransen 18 bestimmen den Abstand f zweier benachbarter Klammern, wobei gilt 0,4 b<f<0,6 b. In dem bevorzugten Praxisfall ist der Abstand f der Klammern 8 etwa halb so groß wie der Abstand b der Streifen.

In dem zwischen den beiden Endabschnitten 17, 20 der Klammer befindlichen Zwischenabschnitt 21, dessen Erstreckung etwa 0,6 e bis 0,8 e beträgt, sind Fransen 19a bis 19u angeordnet, die innerhalb der Klammer, also zwischen den jeweils benachbarten Querreihen 16 von Stiften 11 gestreckt verlaufen. Ihre Länge wächst von der den Fransen 18 benachbarten Franse 19a bis zu der den Fransen 3 benachbarten Franse 19u stetig an, wobei die Fransen 19 zwischen benachbarten Klammern 8 jeweils stetig zunehmend gekrümmt durchhängen. Zwischen den bei aufgehängter Gardine gestreckten Fransen 18 und den stark durchhängenden Fransen 3 ist also eine größere Zahl von Fransen 19a bis 19u, die einen optisch stetigen Übergang im Durchhang von den gestreckten Fransen 18 zu den stark durchhängenden Fransen 3 bewirken.

Damit die Fransen 18, 19 und 3 fest gehalten werden und bei geschlossener Klammer 8 nicht verrutschen können, sind jeweils zwischen den einander benachbarten Querreihen 16 und den einander benachbarten Längsreihen 14 von Stiften 11 an der als Deckplatte 10 dienenden Klammerplatte feine Spitzen 22 ausgebildet, die sich in die Fransen 18, 19 und beim Gardinenstoff in die Knotenpunkte 6 zwischen Fransen 3 und Schußfäden 5 bohren. Wenn nach dem Einlegen des Streifens 7 in den Endabschnitt 17 und nach dem Einlegen der Fransen 18 in den Endabschnitt 20 und der Fransen 19a bis 19u in den Zwischenabschnitt 21 die als Grundplatte 9 dienende Klammerplatte unter Eindringen der Stifte 11 in die Sacklöcher 12 auf die Deckplatte 10 gedrückt wird, dann dringen die Spitzen 22 in der geschilderten Weise in die einzelnen Fransen 18, 19 bzw. 3 und die Schußfäden 5 ein, wie aus Fig. 6 hervorgeht. Im übrigen erfolgt die Halterung auch durch die Klemmung zwischen Deckplatte 10 und Grundplatte 9.

Wie insbesondere aus Fig. 5 hervorgeht, sind in der Grundplatte 9 mehrere Durchbrechungen 23 angeordnet, in die ein Haken 24 eingehängt werden kann. Dieser Haken 24 weist eine Platte 25 auf, auf deren Außenseite ein hakenförmiger Bügel 26 angebracht ist. Auf der gegenüberliegenden Seite der Platte 25 ist ein Haltehaken 27 angebracht, der durch die entsprechende Durchbrechung 23 hindurchgeführt wird und in einer inneren Längsnut 28 in der Grundplatte 9 liegt und bündig mit deren Oberseite abschließt. Der Haken 24 kann also an der Grundplatte 9 angebracht werden, bevor diese auf die Deckplatte 10 zur Fixierung der Fransen und Streifen aufgedrückt wird. Anstelle eines solchen Hakens 24 können selbstverständlich Ösen oder andere, zum Aufhängen der Gardine geeignete Einrichtungen vorgesehen sein.

Wie insbesondere aus Fig. 6 hervorgeht, entspricht die Dicke der Fransen 18 und gleichermaßen die der Fransen 19 und 3 etwa dem lichten Abstand der benachbarten Querreihen 16. Entscheidender ist aber, daß die Tiefe der Sacklöcher 12 im Verhältnis zur Länge der Stifte 11 derart ist, daß die Grundplatte 9 und die Deckplatte 10 so dicht gegeneinander geschoben werden können, daß die Fransen 18, 19, 3 auf jeden Fall ausreichend fest eingeklemmt werden.

Die Spitzen 22 müssen nicht so scharf und spitzwinklig sein, wie in Fig. 6 dargestellt ist; sie können auch stärker abgerundet, also noppenförmig, ausgebildet sein, was in der Regel aus fertigungstechnischen Gründen nicht umgehbar ist. Da die Grundplatte 9 und die Deckplatte 10 jeweils einstückig aus Kunststoff gespritzt sind, der immer eine gewisse Eigenelastizität hat, ist die Klemmverbindung zwischen den beiden Teilen immer ausreichend fest.

Insbesondere im Zwischenabschnitt 21 kann die eine oder andere, zum Inneren der Deckplatte 10 hin liegende Längsreihe 14 von Stiften 11 fortgelassen sein, wie in Fig. 2 angedeutet ist. Dies liegt daran, daß die Klemmung der Fransen 19a bis 19u nicht so fest zu sein braucht wie die Klemmung der Fransen 18 einerseits und des Gardinenstoffes mit Fransen 3 und Schußfäden 5 andererseits. Die als Deckplatte 10 dienende Klammerplatte kann in einem solchen Fall eine der teilweise fehlenden Längsreihe zugeordnete Ausnehmung aufweisen, so daß die Fransen 19 in diesem Bereich nicht geklemmt werden.

Wie sich aus den obigen Erläuterungen bereits ergibt, sind die Fransen 3, 18, 19 biegeschlaff, d.h. sie geben dem Gardinenstoff keine Steifigkeit; sie können also frei nach unten durchhängen. Die Fransen müssen naturgemäß nicht gewirkt sein; es können im Grundsatz Fäden jedweder Art sein, wobei die die Fransen 3 bildenden Fäden nur mit den Schußfäden einen ausreichend festen Verbund haben müssen.

In Fig. 7 ist ein Abschnitt aus einer aufgehängten Gardine dargestellt, bei der also die Streifen 7 in vertikaler Richtung 29 verlaufen. Zwischen zwei benachbarten Streifen 7 ist ein Zwischenraum 30, der von den Fransen 18, 19a bis 19u und 3 überbrückt wird. Die Breite des Zwischenraums 30 ist nur unwesentlich größer als der Abstand f der Klammern 8.

## Patentansprüche

1. Geraffte Gardine nach Art eines Wolkenstore, mit einem Gardinenstoff, bei dem in aufgehängtem Zustand in zu Streifen zusammengefaßte Fäden in vertikaler Richtung verlaufen, die im Abstand voneinander unter Freilassen von Zwischenräumen angeordnet und durch in aufgehängtem Zustand diese Zwischenräume bogenförmig überbrückende, biegeschlaffe Fransen verbunden sind, mit jeweils einer am oberen Ende jedes Streifens angebrachten, den Gardinenstoff haltenden Klammer, und mit zwischen benachbarten Klammern verlaufenden Fransen, die von unter nach oben abnehmende Länge aufweisen, dadurch gekennzeichnet, daß die Streifen (7) des Gardinenstoffes nur in einem unteren Endabschnitt (17) der jeweiligen Klammer (8) gehalten sind, und daß die Fransen (18, 19a bis 19u) in dem oberhalb dieser unteren Endabschnitte (17) befindlichen Bereich einzeln und unabhängig voneinander und nicht mit dem Gardinenstoff verbunden und einzeln in der Klammer (8) gehalten sind.

2. Gardine nach Anspruch 1, dadurch gekennzeichnet, daß die vom Gardinenstoff unabhängigen Fransen (18, 19a bis 19u) in der Klammer (8) geradlinig angeordnet sind.

3. Gardine nach Anspruch 1 oder 2, dadurch gekennzeichnet, daß die Klammer (8) aus einer Grundplatte (9) und einer Deckplatte (10) gebildet ist, von denen eine Platte mit in Querreihen (16) angeordneten Stiften (11) versehen ist, die klemmend in zugeordnete Sacklöcher (12) der anderen Platte eingreifen, und daß zwischen benachbarten Querreihen (16) jeweils eine Franse (18, 19a bis 19u) angeordnet und zwischen der Grundplatte (9) und der Deckplatte (10) klemmend gehalten ist.

4. Gardine nach Anspruch 3, dadurch gekennzeichnet, daß zwischen benachbarten Querreihen (16) von Stiften (11) an einer der Platten (Deckplatte 10) in die Fransen (18, 19a bis 19u, 3) eindringende Spitzen (22) ausgebildet sind.

5. Gardine nach Anspruch 3, dadurch gekennzeichnet, daß zumindest im unteren Endabschnitt (17) der Klammer (8) die Stifte (12) auch in Längsreihen (14) angeordnet sind, wobei jeweils zwischen benachbarten Längsreihen (14) jeweils ein Faden (Schußfaden 5) eines Streifens (7) angeordnet ist.
